# EUROPÄISCHE PATENTSCHRIFT

(11) **EP 1 339 608 B1**
(45) Veröffentlichungstag und Bekanntmachung des Hinweises auf die Patenterteilung: **15.09.2004**
(21) Anmeldenummer: 01982485.3
(22) Anmeldetag: 14.11.2001
(51) Int. Cl.: B65B 31/04

(54) **VORRICHTUNG ZUM EVAKUIEREN EINES DURCH EIN VENTIL VERSCHLIESSBAREN AUFBEWAHRUNGSBEHÄLTERS FÜR NAHRUNGSMITTEL**
DEVICE FOR EVACUATING A FOOD STORAGE CONTAINER WHICH CAN BE SEALED BY MEANS OF A VALVE
DISPOSITIF PERMETTANT DE METTRE SOUS VIDE UN RECIPIENT DE CONSERVATION POUR PRODUITS ALIMENTAIRES POUVANT ETRE FERME PAR UNE VALVE

(30) Priorität: 08.12.2000 DE 10060996
(43) Veröffentlichungstag der Anmeldung: 03.09.2003
(73) Patentinhaber: Braun GmbH, 61476 Kronberg (DE)
(72) Erfinder: VILALTA, Montserrat, E-08950 Esplugues de Llobregat (ES); MILLAN, Jose, E-08028 Barcelona (ES); CORONADO, Juan Carlos, E-08031 Barcelona (ES); PENARANDA, Mariano, E-08005 Barcelona (ES); REBORDOSA, Antonio, E-08272 Sant Fruitús de Bages (ES)
(86) Internationale Anmeldenummer: PCT/EP2001/013147
(87) Internationale Veröffentlichungsnummer: WO 2002/046044

(56) Entgegenhaltungen:
- DE-U- 29 920 316

## Beschreibung

Die Erfindung betrifft eine Vorrichtung nach dem Oberbegriff des Patentanspruchs 1.

Zur Aufbewahrung von Nahrungsmitteln sind Systeme bekannt, die eine Konservierung unter besseren Randbedingungen erlauben, als wenn die Nahrungsmittel unbehandelt oder ohne verbesserte Lagerbedingungen aufbewahrt werden. Eine Möglichkeit zur verbesserten Aufbewahrung von Lebensmitteln betrifft die Aufbewahrung von Nahrungsmitteln in Behältern unter Vakuum. Es ist erwiesen, daß derartige Systeme sehr gute Ergebnisse bei der Vermeidung von Mikroorganismen, Ungeziefer, Schimmel und Hefepilzwachstum hervorbringen. Femer wird hierdurch die Oxidation von Nahrungsmitteln vermieden, wodurch Veränderungen der Feuchtigkeit und des Aromas der Nahrungsmittel vermieden werden können.

Um derartige Lagerbedingungen zu erzeugen, ist eine Vorrichtung erforderlich, die Luft aus dem Aufbewahrungsbehälter absaugt, um ein Vakuum zu erzeugen. Aus dem Stand der Technik sind verschiedenste Pumpen bekannt, um diese Aufgabe zu erfüllen. Dabei basieren die für die Anwendung im Haushaltsbereich vorgesehenen Pumpen i.d.R. auf Kolbenpumpen oder Ventilatoren.

Die US-A-5,195,427 offenbart eine gattungsgemäße elektrisch betätigte Handvakuumpumpe zur Verwendung im Haushaltsbereich. Das ausschließlich als Vakuumpumpe ausgebildete Handgerät ist aus einer Vielzahl von Einzelteilen zusammengesetzt. Insbesondere ist eine aufwendige Umwandlung der Wellendrehbewegung in eine oszillierende Bewegung und ein entsprechendes Untersetzungsgetriebe vorgesehen um die Kolbenpumpe anzutreiben. Das System ist für die Evakuierung von Aufbewahrungsbehältem von Nahrungsmitteln vorgesehen. Mit diesem Gerät läßt sich auf einfache Weise ein geeignetes Druckverhältnis zur Aufbewahrung von Nahrungsmitteln in einem Vakuumbehälter erzielen.

Aus der DE-A-195 04 638 ist ein Stabmixer zum Rühren oder Zerkleinern von Nahrungsmitteln bekannt, dessen in einer glockenförmigen Ausnehmung rotierendes Messer beim Drehen Vakuum erzeugt, das über eine Strömungsmittelverbindung vom oberen Teil des Stabmixerschaftes herbeigeführt wird. Das sich in der Glocke ansammelnde Vakuum dient zum besseren und intensiveren Vermischen von Nahrungsmitteln.

Aus dem deutschen Gebrauchsmuster 299 20 316 U1 ist eine Vorrichtung zum Erzeugen eines Vakuums in einem Behälter bekannt, bei der als Vakuumerzeuger ein Staubsauger verwendet wird. Hierzu wird ein Adapterstück als Anbauteil an einem Staubsauger benutzt, das auf ein am Deckel des Behälters ausgebildetes Ventil aufsetzbar ist. Die Handhabung des als Staubsauger ausgebildeten Vakuumerzeugers ist aufwendig und kompliziert. Hygienische Probleme können bei dem Umgang mit Nahrungsmitteln auftreten.

Die vorgestellten elektrischen Vakuumpumpen für den Haushaltsbereich sind sehr aufwendig in der Herstellung, da hier Gestänge und Getriebe eine hohe Zahl von Bauteilen erfordem. Femer bedingt der konstruktive Aufbau auch relativ große Geräteabmessungen. Außerdem führt die Anschaffung einer entsprechenden Vakuumpumpe dazu, daß ein zusätzliches Haushaltsgerät gelagert werden muß, das lediglich in einigen Fällen zu Anwendung kommt.

Der vorliegenden Erfindung liegt daher die Aufgabe zugrunde, eine Vorrichtung zum Evakuieren von Aufbewahrungsbehältern für Nahrungsmittel zur Verfügung zu stellen, welche einfach und kostengünstiger herstellbar ist.

Diese Aufgabe wird durch eine Vorrichtung zum Evakuieren eines durch ein Ventil verschließbaren Aufbewahrungsbehälters für Nahrungsmittel mit den Merkmalen des Patentanspruchs 1 gelöst. Vorteilhafte Ausgestaltungen der Erfindung werden in den Unteransprüchen beschrieben.

Das erfindungsgemäße Anbaugerät für ein handgehaltenes elektrisches Haushaltsgerät hat den Vorteil, daß hierdurch eine kleine, kostengünstige und leicht handhabbare Vakuumpumpe für Haushaltsanwendungen zur Verfügung gestellt wird. Im Gegensatz zu den aus dem Stand der Technik bekannten Lösungen wird kein vollständig neues Haushaltsgerät mit entsprechendem zusätzlichen Platzbedarf hinzugefügt. Vielmehr ergänzt das Anbaugerät die bereits vorhandenen Anbaugeräte, wie z.B. Rührer, Zerkleinerer, etc. um eine weitere nützliche Komponente. Dies ist besonders platzsparend und wesentlich günstiger als ein zusätzliches Elektrogerät mit eigenem Antrieb. Auch ist das erfindungsgemäße Anbaugerät einfach und sicher im Haushaltsbereich bedienbar. Die Erfindung stellt eine einfache und kostengünstige Lösung dar, da die Verbindung der beiden Wellenenden formschlüssig durch einfaches Zusammenstecken der Wellenkupplungen erfolgt. Die Wellenkupplungen können dabei als Stimverzahnung ausgebildet sein.

Eine vorteilhafte Ausführungsform der vorliegenden Erfindung sieht die Merkmale des Patentanspruchs 2 vor. Diese Bauart der Vakuumpumpe zeichnet sich insbesondere durch eine höhere Saugleistung gegenüber den bisher für Haushaltsanwendungen verwendeten Vakuumpumpen aus. Femer läßt sich hierdurch eine geringe Bauhöhe realisieren, da keine aufwendigen Gestänge und Getriebe notwendig sind. Die Vakuumpumpe kann direkt mit der Drehzahl der Antriebswelle des Haushaltsgerätes angetrieben werden. Dies reduziert auch die Anzahl der Bauteile, was sich wiederum auf die Herstellungskosten positiv auswirkt. Schließlich kann mit einer derartigen Flügelzellenpumpe innerhalb von wenigen Sekunden das gewünschte Druckniveau in einem Nahrungsmittelbehälter erzeugt werden.

Eine weitere vorteilhafte Ausführungsform der vorliegenden Erfindung weist die Merkmale des Patentanspruchs 3 auf. Die Dichtlippe ist dabei durch einen umlaufenden am saugseitigen Ende überstehenden Rand aus elastomerem Kunststoffmaterial gebildet. Der Querschnitt der Dichtlippe kann sich zum freien Ende hin verbreitern. Hierdurch wird ein einfaches Aufsetzen des Anbaugerätes auf ein entsprechendes Ventil eines Aufbewahrungsbehälters für Nahrungsmittel ermöglicht. Ein Zentrieren mit einer korrespondierenden Ventilöffnung, wie dies bei den Vorrichtungen vom Stand der Technik erforderlich ist, wird dadurch vermieden. Die Dichtlippe wirkt dabei ähnlich wie ein Saugnapf.

Noch eine weitere vorteilhafte Ausführungsform der vorliegenden Erfindung sieht die Merkmale des Patentanspruchs 4 vor. Hierdurch wird eine einfache und kostengünstige Steckverbindung mit einem handgehaltenen Haushaltsgerät, beispielsweise einem Stabmixer, ermöglicht. Diese Steckverbindung ist zum einen sehr stabil und kann gleichzeitig als Zentrierung für die Verbindung der Wellenkupplung dienen.

Schließlich sieht noch eine vorteilhafte Ausführungsform der Erfindung die Merkmale des Patentanspruchs 5 vor. Hierdurch wird eine zusätzliche Sicherheitsfunktion geschaffen, die ein Eindringen von Flüssigkeit in den Pumpenraum während des Evakuierungsvorgangs verhindert. Dabei ist die Lösung einfach und kostengünstig. Beispielsweise kann ein einfacher kugelförmiger Schwimmer in einem Steigrohr vorgesehen sein, der bei Erreichen eines vorbestimmten Flüssigkeitsstandes aufschwimmt und eine Ventilöffnung verschließt.

Femer sieht eine vorteilhafte Weiterbildung die Merkmale des Patentanspruchs 6 vor. Hierdurch wird erreicht, daß die Vakuumpumpe des Anbaugerätes in ihrem Betriebsbereich temperaturbeständig ist. Außerdem wird dadurch ein Selbstschmiereffekt erzielt. Dies trägt dazu bei, daß die Vakuumpumpe geringe Druckvertuste aufweist und wartungsfrei ist.

Noch eine vorteilhafte Weiterbildung sieht die Merkmale des Patentanspruchs 7 vor. Dadurch wird ebenfalls die Temperaturbeständigkeit innerhalb des Betriebsbereichs sichergestellt. Ferner werden die auftretenden Fliehkräfte ohne unzulässig große Verformungen verkraftet. Dazu trägt auch die materialbedingte leichte Bauweise bei.

Schließlich weist eine weitere vorteilhafte Weiterbildung die Merkmale des Patentanspruchs 8 auf. Die beispielsweise als rechteckförmige Scheiben ausgebildeten Lamellen können dabei entweder frei beweglich, allein durch die Fliehkraft betätigt oder aber Federdruck beaufschlagt sein. Durch die entsprechende Materialwahl wird eine selbstschmierende wartungsfreie Bauweise zur Verfügung gestellt.

Eine weitere vorteilhafte Ausführungsform des erfindungsgemäßen Anbaugerätes sieht die Merkmale des Patentanspruchs 9 vor. Dabei stellt diese Materialwahl eine kostengünstige hygienische Bauweise dar, die eine Vielzahl von Formgestaltungen ermöglicht. Einige der möglichen Materialien sind beispielsweise Polyethylen, Polypropylen, Polyamid oder jeder andere geeignete thermoplastische Kunststoff.

Weitere Ausgestaltungen und Vorteile der Erfindung werden durch die Beschreibung der Ausführungsbeispiele unter Bezugnahme auf die beigefügten Zeichnungen erläutert. Darin zeigen:
- Fig. 1: eine schematische Schnittdarstellung einer ersten Ausführungsform einer erfindungsgemäßen Vorrichtung zum Evakuieren eines Aufbewahrungsbehälters für Nahrungsmittel;
- Fig. 2: eine perspektivische Explosionsdarstellung der Vorrichtung aus Fig. 1;
- Fig. 3: eine perspektivische Detailansicht der Flügelzellenpumpe, die Bestandteil der Vorrichtung aus Fig. 1 ist;
- Fig. 4: eine perspektivische Ansicht eines Stabmixers mit einem Anbaugerät gemäß der Ausführungsform aus Fig. 1;
- Fig. 5: eine schematische Schnittdarstellung einer zweiten Ausführungsform einer erfindungsgemäßen Vorrichtung zur Evakuierung eines Aufbewahrungsbehälters für Nahrungsmittel mit Schwimmerbereich;
- Fig. 6: ein Diagramm, das eine vergleichende Übersicht der Evakuierungszeit für einen 700 ml Behälter zwischen einem erfindungsgemäßen Anbaugerät und herkömmlichen Vakuumpumpen für den Haushaltsbereich zeigt.

Im folgenden werden gleiche oder ähnliche Bauteile mit gleichen Bezugszeichen gekennzeichnet.

Fig. 1 zeigt eine schematische Schnittdarstellung einer vorteilhaften Ausführungsform eines Anbaugerätes 1 gemäß der vorliegenden Erfindung. Das Anbaugerät 1 weist dabei einen Kupplungsabschnitt 2, einen Pumpenabschnitt 3 und einen Saugabschnitt 4 auf.

Der Kupplungsabschnitt ist dabei durch einen topfartigen Steckschaft 6 und eine darin angeordnete Kupplungsverzahnung 7 gebildet. Der Steckschaft weist in seinem Bodenbereich eine Bodenöffnung 9 auf, durch die eine mit der Kupplungsverzahnung 7 verbundene Welle 8 hindurchgeführt ist.

Die im Pumpenabschnitt 3 angeordnete Vakuumpumpe ist als Flügelzellenpumpe 17 ausgebildet, wie auch in der perspektivischen Detailansicht in Fig. 3 gezeigt. Das Pumpengehäuse der Flügelzellenpumpe 17 wird durch einen Graphitring 16 gebildet, der an seinem oberen und unteren Ende durch jeweils eine kreisförmige obere Endscheibe 18 und eine untere Endscheibe 12 abgedeckt ist. In dem Pumpengehäuse ist ein zylinderförmiger Rotor 10 drehbeweglich exzentrisch gelagerten. Der Rotor 10 weist gleichmäßig verteilt angeordnete radiale Nuten 32 auf. In den Nuten 32 sind radial verschiebliche Lamellen 11 aufgenommen.

Die Lamellen 11 werden durch Fliehkraft, im vorliegenden Ausführungsbeispiel unterstützt durch die Kraft von Federn 26, an den Graphitring 16 gedrückt. Hierdurch werden-die sich sichelförmig erweiternden und verengenden Förderzellen 22 gebildet.

Der Rotor 10 ist, wie Fig. 1 zu entnehmen ist, mit einer Welle 8 verbunden, die an einem Ende durch die Endscheibe hindurchgeführt ist. Das aus der oberen Endscheibe 18 herausragende Ende der Welle 8 weist eine als Stirnverzahnung ausgebildete Kupplungsverzahnung 7 auf. Femer ist im Kupplungsabschnitt 2 eine ringförmige Ummantelung vorgesehen, die sich an der Wand des Gehäuses 5 fortsetzt. Dieses als Steckschaft 6 ausgebildete wellenseitige Gehäuseende des Anbaugeräts 1 ist zum Anschluß an das werkzeugseitige Ende eines Stabmixers vorgesehen.

Am anderen Ende des Gehäuses 5 ist am Außenumfang eine umlaufende Dichtlippe 13 aus elastischem Gummimaterial ausgebildet, die über eine Nut 15 mit einem Steg 14 verbunden ist. Die Dichtlippe 13 ist dabei so gestaltet, daß sie im Betrieb als eine Art Saugnapf wirkt. Die an diesem Ende des Gehäuses 5 angebrachte Abdeckung 33 weist entsprechende Saugschlitze 28 auf. Die Saugschlitze 28 liegen dabei innerhalb des von der ringförmigen Dichtlippe 13 umgebenen Abschnitts der Abdeckung 33.

Fig. 2 ist eine schematische Explosionsdarstellung.der Ausführungsform gemäß Fig. 1. Darin ist der im Kupplungsabschnitt 2 ausgebildete, im wesentlichen topfartig ausgebildete Steckschaft 6 und die an dessen Boden angeordnete Kupplungsverzahnung 7 dargestellt. Femer ist im Pumpenabschnitt 3 schematisch der Rotor 10 und die Welle 8, die die Kupplungsverzahnung 7 mit dem Rotor 10 verbindet, dargestellt. Der Rotor 10 wird vom Graphitring 16 aufgenommen, der wiederum im Gehäuse 5 angeordnet ist. Schließlich ist am unteren Ende des länglichen zylindrischen Gehäuses 5 der Sauganschluß 4 mit der Dichtlippe 13 aus elastomerem Kunststoff dargestellt.

Fig. 3 zeigt schematische eine perspektivische Detaildarstellung der Flügelzellenpumpe 17 aus Fig. 1. Darin ist die aufgeklappte obere Endscheibe 18 dargestellt, die wie der zylinderförmige Graphitring 16 und die untere Endscheibe 12 aus Graphit hergestellt ist. Exzentrisch zum Mittelpunkt der kreisförmigen oberen Endscheibe 18 ist eine Bohrung ausgebildet, die als Wellenlager 20 der hier nicht dargestellten Rotorwelle 8 dient. Das Wellenlager 20 ist dabei als selbstschmierendes Gleitlager ausgelegt. Innerhalb des zylinderförmigen Graphitrings 16, der zusammen mit der oberen Endscheibe 18 und der unteren Endscheibe 12 das Pumpengehäuse der Flügelzellenpumpe 17 bildet, ist der von der Welle 8 getragene Rotor 10 angeordnet.

Der aus Kohlefaser hergestellte Rotor 10 ist exzentrisch zum Zentrum des Graphitrings 16 angeordnet. Er weist drei um jeweils 120° versetzt angeordnete Nuten 32 auf, in denen jeweils in radialer Richtung längsverschiebliche Lamellen 11 geführt sind. Die Lamellen 11 sind dabei im wesentlichen als rechteckige Scheiben aus Graphit hergestellt. Die Lamellen 11 sind an ihrem der Wellenbohrung 21 des Rotors 10 zugewandten Ende mit Federdruck von Druckfedem 26 beaufschlagt. Femer ist die an der unteren Endscheibe 12 angeordnete Saugöffnung 19 dargestellt, durch die Luft aus einem Aufbewahrungsbehälter angesaugt wird. Durch den Rotor 10, die obere Endscheibe 18, die untere Endscheibe 12, den Graphitring 16 und die Lamellen 11 werden die Förderzellen 22 gebildet.

Während des Betriebs der Flügelzellenpumpe 17 dreht der Rotor mit der Wellendrehzahl des Stabmixers 23. Die Lamellen 11 gleiten dabei aufgrund der Fliehkraft und aufgrund der Federkraft an der Innenwand des Graphitrings 16 entlang und gewährleisten so, daß kein Druckausgleich zwischen den unterschiedlichen Förderzellen stattfindet.

Fig. 4 zeigt eine perspektivische Ansicht eines erfindungsgemäßen Anbaugerätes 1, welches am abtriebsseitigen Ende eines Stabmixers 23 montiert ist. Die im wesentlichen längliche zylinderförmige Gerätekombination weist an ihrem oberen Ende einen Haltegriff 24 auf, der von der Hand eines Benutzers vollständig umfaßt werden kann. An der Frontseite des Stabmixers 23 befindet sich im oberen Bereich ein Betätigungsschalter 25, der einfach von der Haltehand bedient werden kann.

Der als Steckschaft 6 ausgebildete obere Bereich des Gehäuses 5 des Anbaugerätes 1 ist dabei über das leicht konisch ausgebildete abtriebsseitige Ende des Stabmixers 23 aufgeschoben. Bei diesem Vorgang wird gleichzeitig die Wellenverbindung zum Antrieb der Vakuumpumpe hergestellt.

Am unteren Ende des Anbaugeräts 1 ist eine umlaufende Dichtlippe 13 aus elastomerem Kunststoff angeordnet. Die glatten, aus thermoplastischem Kunststoff hergestellten Außenwände des Stabmixers 23 und des Anbaugerätes 1 ermöglichen ein leichtes Reinigen der Gerätekombination, was insbesondere aus hygienischen Gründen bei Haushaltsgeräten wichtig ist.

Während des Betriebs ist das Anbaugerät 1 mit dem abtriebsseitigen Ende des Stabmixers 23 verbunden. Das Anbaugerät 1 wird dabei durch die ringförmige Ummantelung am abtriebsseitigen Ende des Stabmixers 23 verdreh- und kippsicher gehalten. Die Abtriebswelle des Stabmixers 23 steht in formschlüssiger Verbindung mit der Kupplungsverzahnung 7 der Flügelzellenpumpe 17. Die Saugseite des Anbaugerätes 1 sitzt auf einer Ventilvorrichtung auf, die an einem Aufbewahrungsbehälter für Nahrungsmittel angebracht ist. Dabei saugt sich die umlaufende Dichtlippe 13 an einem glätten umlaufenden Rand einer Anschlußeinrichtung der Ventilvorrichtung fest. Während des Evakuierens des Aufbewahrungsbehälters wird der Rotor 10 des Anbaugeräts 1 durch die Antriebswelle des Stabmixers 23 in Drehung versetzt.

Fig. 5 zeigt eine zweite Ausführungsform der vorliegenden Erfindung, bei der zusätzlich ein Schwimmerbereich 29 vorgesehen ist. Hierdurch wird das Eindringen von Flüssigkeit in die Flügelzellenpumpe 17 verhindert. Bei dieser Ausführungsform entspricht der konstruktive Aufbau des Kupplungsabschnitts 2 und des Pumpenabschnitts 3 im wesentlichen dem zu Fig. 1 bis 4 beschriebenen Aufbau.

An den Pumpenabschnitt 3 schließt sich bei dieser Ausführungsform ein Schwimmerbereich 29 an. Der Schwimmerbereich 29 ist dabei im wesentlichen durch ein zylindrisches Schwimmergehäuse 31 aus thermoplastischem Kunststoff gebildet. Das Schwimmergehäuse 31 weist an seinem unteren Ende einen Steg 14 auf, der in eine Nut 15 einer Dichtlippe 13 eingreift, die den Sauganschluß 4 bildet.

In dem Schwimmergehäuse 31 ist ein kugelförmiger Schwimmer 30 vorgesehen. Der Schwimmer 30 ist dabei als Hohlkörper ausgebildet, so daß er leicht auf einströmender Flüssigkeit aufschwimmt. Wenn der Flüssigkeitsstand im Schwimmergehäuse 30 einen kritischen Wert erreicht, wird die untere Öffnung des Saugrohres 27 durch den Schwimmer 30 verschlossen. So dringt keine Flüssigkeit in die Flügelzellenpumpe 17 ein. Um das Absaugen der in einem Aufbewahrungsbehälter für Nahrungsmittel vorhandenen Luft sicher zu gewährleisten, sind zusätzliche Saugschlitze 28 am unteren stimseitigen Ende des Schwimmergehäuses 31 vorgesehen.

Fig. 6 zeigt ein Diagramm, in dem die Evakuierungszeit für einen 700 ml Behälter dargestellt ist. Auf der Abszisse ist dabei die Zeit t in Sekunden und auf der Ordinate der Druck in mbar aufgetragen. Dabei entspricht der Druck im Inneren des Behälters zum Zeitpunkt t = 0 dem Umgebungsdruck. Bei Betätigung der Vakuumpumpen wird der Druck im Behälterinneren abgesenkt. Der Druckverfauf über der Zeit läßt sich dabei als logarithmische Funktion darstellen. Lediglich bei der erfindungsgemäßen Ausführungsform wird bereits nach 5 Sekunden ein Behälterdruck von etwa 300 mbar erreicht, während die Vergleichsgeräte zu diesem Zeitpunkt nur Drücke von ca. 500 bis 700 mbar erzielten. Bereits nach 15 Sekunden wird mit dem erfindungsgemäßen Anbaugerät ein Druck von 200 mbar erzielt, der im weiteren Verlauf nicht mehr wesentlich weiter absinkt. Dagegen erzielen die Vergleichsgeräte zu diesem Zeitpunkt lediglich einen Druck von etwa 300 bis 400 mbar. Hierdurch wird die Evakuierungsleistung und die Geschwindigkeit des erfindungsgemäßen Anbaugerätes verdeutlicht.

## Patentansprüche

1. Vorrichtung zum Evakuieren eines durch ein Ventil verschließbaren Aufbewahrungsbehälters für Nahrungsmittel, mit einer durch eine Rotationsbewegung antreibbaren Vakuumpumpe,
**dadurch gekennzeichnet,**
**daß** die Vorrichtung als ein Anbaugerät (1) für ein handgehaltenes elektrisches Haushaltsgerät, insbesondere Stabmixer oder Handrührer, ausgebildet ist und eine Wellenkupplung (7) aufweist, die mit der Antriebswelle des Haushaltsgeräts verbindbar ist und mit der die Vakuumpumpe (17) betätigbar ist.

2. Vorrichtung nach Anspruch 1,
**dadurch gekennzeichnet,**
**daß** die Vakuumpumpe (17) als Flügelzellenpumpe ausgebildet ist, die aus einem Rotor (10) besteht, an dem nach außen gegen die Innenwand eines Graphitringes (16) bewegliche Lamellen (11) ausgebildet sind.

3. Vorrichtung nach Anspruch 1 oder 2,
**dadurch gekennzeichnet,**
**daß** das Anbaugerät (1) an seinem saugseitigen Ende eine umlaufende Dichtlippe (13) zum Ansetzen an eine Anschlußeinrichtung aufweist.

4. Vorrichtung nach einem der vorangehenden Ansprüche,
**dadurch gekennzeichnet,**
**daß** das Anbaugerät (1) an seinem antriebsseitigen Ende einen Steckschaft (6) aufweist, der auf das abtriebsseitige konische Ende eines handgehaltenen elektrischen Haushaltsgerätes aufschiebbar ist.

5. Vorrichtung nach einem der vorangehenden Ansprüche,
**dadurch gekennzeichnet,**
**daß** zwischen der Vakuumpumpe (17) und der Dichtlippe (13) ein Schwimmerbereich (29) vorgesehen ist, um das Eindringen von Flüssigkeit in die Vakuumpumpe (17) zu verhindern.

6. Vorrichtung nach Patentanspruch 2,
**dadurch gekennzeichnet,**
**daß** das Gehäuse der Vakuumpumpe (17) aus einem Graphitring und einer oberen Endscheibe (18) und einer unteren Endscheibe (12) gebildet ist.

7. Vorrichtung nach Patentanspruch 2,
**dadurch gekennzeichnet,**
**daß** der Rotor (10) der Vakuumpumpe (17) aus Graphitfasem hergestellt ist.

8. Vorrichtung nach Patentanspruch 2,
**dadurch gekennzeichnet,**
**daß** die Lamellen (11) der Vakuumpumpe (17) aus Graphit hergestellt ist.

9. Vorrichtung nach einem der vorangehenden Ansprüche,
**dadurch gekennzeichnet,**
**daß** das Gehäuse (5) des Anbaugerätes (1) aus geeignetem thermoplastischem Kunststoff hergestellt ist.

## Claims

1. A device for evacuating a food storage container closable by a valve, with a vacuum pump adapted to be driven by a rotary motion,
**characterized in that** said device is constructed as an attachment (1) for a handheld electric household appliance, in particular an immersion blender or hand mixer, and includes a shaft coupling (7) connectable to the drive shaft of the household appliance and adapted to actuate the vacuum pump (17).

2. The device according to claim 1,
**characterized in that** said vacuum pump (17) is constructed as a vane-type pump comprised of a rotor (10) having formed on it lamellae (11) that are movable outwardly against the inner wall of a graphite ring (16).

3. The device according to claim 1 or 2,
**characterized in that** said attachment (1) includes on its suction side a circumferential sealing lip (13) for seating engagement with a connecting arrangement.

4. The device according to any one of the preceding claims,
**characterized in that** said attachment (1) includes at its input end a plug-in shank (6) adapted to be slid onto the conical output end of a handheld electric household appliance.

5. The device according to any one of the preceding claims,
**characterized in that** provision is made for a float section (29) between the vacuum pump (17) and the sealing lip (13) to prevent the entry of liquid into the vacuum pump (17).

6. The device according to patent claim 2,
**characterized in that** the housing of the vacuum pump (17) is formed of a graphite ring and an upper end disk (18) and a lower end disk (12).

7. The device according to patent claim 2,
**characterized in that** the rotor (10) of the vacuum pump (17) is made of graphite fibers.

8. The device according to patent claim 2,
**characterized in that** the lamellae (11) of the vacuum pump (17) are made of graphite.

9. The device according to any one of the preceding claims,
**characterized in that** the housing (5) of the attachment (1) is made of a suitable thermoplastic material.

## Revendications

1. Dispositif d'évacuation de l'air hors d'un récipient de conservation pour produits alimentaires qui peut être fermé par une soupape, comportant une pompe à vide entraînée par un mouvement de rotation, **caractérisé en ce que** le dispositif est réalisé sous forme d'appareil rapporté (1) pour un appareil électroménager, en particulier pour un mixeur plongeant ou un mixeur batteur à la main, et comprend un accouplement d'arbre (7) qui peut être relié à l'arbre moteur de l'appareil ménager et au moyen duquel peut être actionnée la pompe à vide (17).

2. Dispositif selon la revendication 1, **caractérisé en ce que** la pompe à vide (17) est réalisée sous forme de pompe cellulaire à palettes qui est constituée par un rotor (10) sur lequel sont réalisées des lamelles (11) mobiles vers l'extérieur contre la paroi d'un anneau de graphite (16).

3. Dispositif selon l'une ou l'autre des revendications 1 et 2, **caractérisé en ce que** l'appareil rapporté (1) présente à son extrémité côté aspiration une lèvre d'étanchéité (13) périphérique permettant de le réunir à un dispositif de raccordement.

4. Dispositif selon l'une des revendications précédentes, **caractérisé en ce que** l'appareil rapporté (1) présente à son extrémité d'entraînement un fût à enfichage (6) qui peut être enfilé sur l'extrémité conique côté mené d'un appareil électroménager tenu à la main.

5. Dispositif selon l'une des revendications précédentes, **caractérisé en ce qu'**il est prévu entre la pompe à vide (17) et la lèvre d'étanchéité (13) une région à flotteur (29) pour empêcher que du liquide pénètre dans la pompe à vide (17).

6. Dispositif selon la revendication 2, **caractérisé en ce que** le boîtier de la pompe à vide (17) est formé par un anneau en graphite, par un disque terminal supérieur (18) et par un disque terminal inférieur (12).

7. Dispositif selon la revendication 2, **caractérisé en ce que** le rotor (10) de la pompe à vide (17) est fabriqué en fibres de graphite.

8. Dispositif selon la revendication 2, **caractérisé en ce que** les lamelles (11) de la pompe à vide (17) sont fabriquées en graphite.

9. Dispositif selon l'une des revendications précédentes, **caractérisé en ce que** le boîtier (5) de l'appareil rapporté (1) est fabriqué en matière thermoplastique appropriée.
